# EUROPÄISCHE PATENTSCHRIFT

(11) **EP 0 482 378 B1**
(45) Veröffentlichungstag und Bekanntmachung des Hinweises auf die Patenterteilung: **20.04.1994**
(21) Anmeldenummer: 91116497.8
(22) Anmeldetag: 27.09.1991
(51) Int. Cl.: F04D 29/42, F04B 39/06

(54) **Luftkühler für Hydraulikölpumpen**
Aircooler for hydraulic oil pumps
Refroidisseur d'air pour pompes hydrauliques à huile

(30) Priorität: 25.10.1990 DE 4033954
(43) Veröffentlichungstag der Anmeldung: 29.04.1992
(73) Patentinhaber: RAHMER & JANSEN GmbH, D-58791 Werdohl (DE)
(72) Erfinder: Jansen, Bodo, Dipl.-Ing., W-5980 Werdohl (DE)
(74) Vertreter: von Raffay, Vincenz, Dipl.-Ing.

(56) Entgegenhaltungen:
- WO-A-84/03915
- DE-A- 2 750 967
- GB-A- 2 017 216
- GB-A- 2 088 960

## Beschreibung

Die Erfindung betrifft einen Luftkühler nach dem Oberbegriff des Anspruches 1.

Derartige Luftkühler, die auch als Kühlpumpenträger bezeichnet werden, dienen der Kühlung des Hydrauliköls mittels Luft, um die Verlustwärme abzuführen. Die Höhe der abzuführenden Wärmemenge beträgt im allgemeinen mindestens 15 bis 25 % der installierten Antriebsleistung. Aus diesem Grunde ist der Einsatz von entsprechenden Kühlern nötig, sofern die Wärme-Abstrahlfläche des Ölbehälters und der übrigen Aggregate nicht ausreicht. Man unterscheidet Öl-Wasserkühler oder Öl-Luftkühler, wobei letztere meistens wegen des niedrigeren Installationsaufwandes und der niedrigeren Betriebskosten bevorzugt werden.

Bei den Öl-Luftkühlern unterscheidet man in der Ölhydraulik separat angeordnete Kühler, bei welchen die Luft mittels eines elektrobetriebenen Axiallüfters durch die Kühllamellen geblasen wird und zum anderen sog. Kühlpumpenträger, auf die die Erfindung gerichtet ist. Bei bekannten Kühlern dieser Art wird die Luft von dem auf der Antriebswelle montierten Radiallüfter durch den konzentrisch um den Lüfter herum angeordneten Kühlkörper hindurchgeblasen.

Im Gegensatz zum separaten Kühler handelt es sich beim Kühlpumpenträger um eine platzsparende Lösung, da der Kühler in den Pumpenträger integriert ist, welcher ohnehin für die Anflanschung der Pumpe an den Motor benötigt wird. Hierdurch bedingt, ist der zur Verfügung stehende Einbauraum für den Kühler sehr begrenzt, da dieser durch den Durchmesser des Motors einerseits und durch die Einbaulänge des Pumpenträgers andererseits, weitestgehend festgelegt ist. Auf das letztere Maß haben die Wellenlänge von Motor und Pumpe und die Einbaumaße der Wellenkupplung Einfluß.

Aus der DE-B 27 50 967 ist ein Pumpenträgerkühler bekannt, bei dem sich der Kühler über den gesamten Umfang des Radiallüfters erstreckt. Der Kühler ist aus Gründen des einfacheren und wirtschaftlicheren Aufbaus aus vier im Umfang aneinanderangrenzenden Elementen zusammengesetzt. Die durch die Elemente gebildeten Kühlkanäle werden in Umfangsrichtung von dem zu kühlenden Pumpenmedium durchflossen und ringsherum radial zwischen den Kühllamellen von Luft durchströmt. Bei einer Ausführungsform dieses bekannten Pumpenträgerkühlers tritt die Luft im Bereich von zwei einander gegenüberliegenden Elementen ein und im Bereich der beiden anderen in Umfangsrichtung um 90° versetzten Elemente wieder aus. Insgesamt erstreckt sich der Kühler über den gesamten Umfang und es ist auf der Druckseite des Radiallüfters eine Schnecke vorhanden, in der die Luft kreisförmig herumgewirbelt wird. Die durch die Ansaugöffnungen angesaugte Luft wird mehrfach umgelenkt, damit sie zum innenliegenden Ansaugbereich des Radiallüfters gelangen kann. Hierdurch entstehen erhebliche Strömungsverluste.

Während bei den Ringkühlern teils die Werkzeugkosten, teils die Herstellungskosten, sehr aufwendig sind, haben die kostengünstigeren Rohrkühler den Nachteil, daß die geforderte Wärmemenge in den meisten Einsatzfällen nicht abgeführt wird. Das Rippenrohr läßt aufgrund des geringen Querschnittes nur einen Teil des zu kühlenden Ölförderstromes bzw. nur das Lecköl hindurch, und die verhältnismäßig geringe Rohrlänge bietet zudem keine ausreichend große Kühlfläche. Außerdem sind die Rohre innen glattwandig, so daß sich in der Regel im Ölstrom keine turbulente, sondern nur eine laminare Strömung ausbildet, welche infolge der Schichtenbildung im Flüssigkeitsstrom zu einem ungünstigen Wärmeübergang führt. Aus diesen Gründen ist die Wirkung des Rohrkühlers unbefriedigend.

Ein gemeinsames Konstruktionsmerkmal bisher bekanntgewordener Pumpenträgerkühler besteht darin, daß Kühllufteintritt und -austritt auf dem gesamten Kühlerumfang unmittelbar nebeneinander erfolgen. Dieses hat im wesentlichen zwei Nachteile. Strömungstechnisch ergibt sich aus den gegenläufigen Luftbewegungen zumindest eine Luftgrenzschicht, in welcher es zu Wirbelbildung kommt, deren Bewegungskomponente sich aufhebt. Zum anderen kann zumindest ein Teil der erwärmten, austretenden Luft mit der Ansaugluft in den Kühler zurückgelangen und sich in einem Kreisprozeß kontinuierlich aufheizen. Die Erwärmung der Ansaugluft führt zu einem Absinken der Temperaturdifferenz zwischen Luft und Öl, mit welcher sich die Wärmeleistung des Kühlers proportional reduziert. Hinzukommt die beschriebene Reduzierung der Strömungsgeschwindigkeit der Luft und somit der Luftmenge pro Zeiteinheit, welche ebenfalls einen sehr nachteiligen Einfluß auf den luftseitigen Wärmeübergang und die abgeführte Wärmemenge haben.

Der Erfindung liegt die Aufgabe zugrunde, einen Luftkühler der eingangs genannten Art, d.h. einen Kühlpumpenträger zu schaffen, der eine verbesserte Kühlwirkung aufweist und durch ausreichende Querschnitte daher nicht nur als Lecköl-, sondern insbesondere als Hauptstromkühler, eingesetzt werden kann. Es soll nicht nur der Wirkungsgrad verbessert, sondern auch eine preisgünstige Herstellung möglich sein.

Diese Aufgabe wird grundsätzlich durch das Kennzeichen des Anspruches 1 gelöst, wobei eine vorteilhafte Ausführungsform Gegenstand der Ansprüche 2 und 3 ist.

Erfindungsgemäß sind Kühllufteintritt und Kühlluftaustritt am Umfang voneinander getrennt. Der in einzelne Kühlkörper aufgeteilte Kühler ist nur dort angeordnet, wo der Luftaustritt erfolgt. Die freibleibenden Bereiche dienen dem Kühllufteintritt, so daß eine Vermischung von austretender, aufgeheizter Kühlluft und angesaugter Luft vermieden wird. Hierdurch wird der Wirkungsgrad verbessert. Durch die Aufteilung der Kühlkörper in mehrere, vorzugsweise zwei, einander entgegengesetzt und separat angeordnete Kühlkörper, können handelsübliche, gerade bzw. prismatische Kühlkörper eingesetzt werden, die ausreichend bemessen werden können, um jede gewünschte Literleistung (Durchflußmenge) zu erzielen, sehr viel preiswerter sind als beispielsweise Ringkühler, und die eine deutlich höhere Wärmeleistung abführen als die beschriebenen Rohrkühler. Die Kühlkörper lassen sich auch so anordnen, daß sich die Druckkammern als Druckkanäle ausbilden lassen, je nachdem, wieviel Raum zur Verfügung steht. Hierdurch ist eine weitgehendst gradlinige Luftströmung durch die Kühllamellen möglich. Je nach dem, wie es baulich zulässig ist, lassen sich die Kühler auseinanderziehen, um eine optimale Länge der Druckkanäle und damit eine optimale Strömung der Luft zu erreichen.

Die Kühlkörper sind im wesentlichen gerade, in großer Serie hergestellte und im Handel erhältliche, Bauelemente, die in den Pumpenträger integriert werden, und zwar vorzugsweise so, daß sie einander gegenüberliegen. Am Umfang um 90° und in axialer Richtung geringfügig versetzt, liegen die Ansaugöffnungen - wiederum vorzugsweise zwei -, durch die die Kühlluft in die Ansaugkammer und schließlich axial in den Radiallüfter eintritt.

Eine weitere Vergrößerung der Öldurchflußmenge läßt sich dadurch erzielen, daß die beiden Kühlkörper (Anspruch 2) parallel geschaltet werden, so daß zwei parallele oder sogar zwei separate Kühlkreisläufe möglich sind.

Als vorteilhafte Ausgestaltung hat sich diejenige nach Anspruch 4 erwiesen, die im wesentlichen eine symmetrische Ausgestaltung zum Gegenstand hat, da sich jeweils Kühlkörper und Ansaugöffnungen auf einem Durchmesser gegenüberliegen, wobei die Durchmesser senkrecht aufeinanderstehen. In axialer Richtung sind Kühlkörper und Ansaugöffnungen geringfügig gegeneinander versetzt, d.h. sie liegen nicht in einer Ebene.

Wenn der Luftkühler so ausgebildet ist, wie in Anspruch 5 angegeben, dann ist für eine gute und strömungstechnisch wirksame Aufteilung der radial aus dem Radiallüfter austretenden Kühlluft gesorgt. Die Kühlluft wird gleichmäßig auf die Kühlkörper verteilt, wobei für einen möglichst wirksamen Eintritt der Kühlluft in die Kühlkörper gesorgt wird.

Im folgenden wird die Erfindung unter Hinweis auf die Zeichnung anhand von Ausführungsbeispielen näher erläutert.

Es zeigt:
- Fig. 1: einen schematischen Querschnitt durch eine Ausführungsform eines Pumpenträgerkühlers nach der Erfindung;
- Fig. 2: einen Längsschnitt durch den Pumpenträger- Kühler nach Fig. 1;
- Fig. 3: eine Seitenansicht einer Ausführungsform eines Kühlers mit Motor und Pumpe in senkrechter Anordnung;
- Fig. 4: eine der Fig. 3 entsprechende Darstellung, jedoch in waagerechter oder liegender Anordnung; und
- Fig. 5: eine schematische Ansicht, jedoch in Parallelschaltung des Ölstromes durch zwei Kühlkörper.

Der in der Zeichnung dargestellte Pumpenträgerkühler 9 ist zwischen einem Antriebsmotor 6 und einer Pumpe 7 angeordnet bzw. mit diesen Teilen verschraubt, wobei zwischen Pumpenträgerkühler 9 und Pumpe 7 ein elastisches, körperschalldämmendes Zwischenelement 8 vorgesehen ist.

Der Pumpenträgerkühler besteht aus einem Radiallüfter 10, der auf der Antriebswelle 11 im Bereich einer Kupplung 12 montiert ist.

Beim Betrachten der Fig. 1 wird deutlich, daß am Umfang des Radiallüfters 10 zwei Kühlkörper 5 und 5a angeordnet sind, bei denen es sich um sog. "gerade" Kühlkörper handelt. Um 90° versetzt am Umfang liegen in Fig. 2 die Ansaugöffnungen 3 und 3a für die Kühlluft und zwar in axialer Richtung geringfügig versetzt, d.h. in einer anderen Ebene, wie es auch unter Berücksichtigung der Fig. 3 und 4 deutlich wird.

Am radialen Luftaustritt aus dem Radiallüfter 10 sind Druckkammern 1 und 1a vorgesehen, die voneinander durch Nasen 2 und 2a getrennt sind, wie es sich beim Betrachten der Fig. 1 ergibt. Diese Nasen 2, 2a dienen gleichzeitig als Luftleitflächen, welche die Kühlluft so richten, daß sie möglichst senkrecht auf die Luftkanäle der Kühlkörper 5 bzw. 5a auftrifft. Die Druckkammern 1 und 1a bilden praktisch Druckkanäle, durch die es ermöglicht wird, die austretende Luft weitestgehend gradlinig durch die Kühllamellen hindurchzublasen. Diese Druckkanäle lassen sich je nach den Einbauverhältnissen so gestalten, daß möglichst optimale Strömungszustände und damit eine entsprechend gute Kühlung gewährleistet ist.

Der Lufteintritt erfolgt durch Ansaugöffnungen 3 und 3a in eine Ansaugkammer 13 auf einer Seite des Radiallüfters 10 (siehe Fig. 2). Die Eintrittsöffnung für die Kühlluft in den Radiallüfter wird durch Kanten 4 gebildet, so daß zum axialen Eintritt in den Innenraum des Radiallüfters eine Art Trichter entsteht.

Bei der dargestellten Ausführungsform liegen die beiden Kühlkörper 5 und 5a einander entgegengesetzt gegenüber. Entsprechendes gilt für die Ansaugöffnungen 3 und 3a, wobei diese in axialer Richtung geringfügig zu den Kühlkörpern versetzt sind. Der Umfang ist also so aufgeteilt, daß getrennte Bereiche für Kühllufteintritt und Kühlluftaustritt vorhanden sind, so daß es nicht zu einer unerwünschten Durchmischung kommt.

Die Kühlkörper sind von herkömmlicher Bauweise, so daß sog. Turbulatorbleche sowohl in den ölführenden Kanälen als auch in den Luftpassagen verwendet werden. Hierdurch wird auch bei kleineren Ölmengen und Geschwindigkeiten von Öl und Luft laminare Strömung in den Ölkanälen vermieden und somit ein guter Wärmeübergang erreicht.

Die Aufteilung des Kühlers in mindestens zwei getrennte Kühlkörper, ermöglicht den Betrieb so, wie in Fig. 5 angegeben, d.h. die Kühlkörper sind parallel geschaltet. Wenn zwei parallele Flüssigkeitsströme - und nicht zwei separate Kühlkreisläufe - vorgesehen sind, dann ist die Anordnung der Kühlkörper nach Fig. 5 so gewählt, daß die Summe der Reibungswiderstände des Flüssigkeitsstromes durch den Kühlkörper 5 gleich ist der Summe der Reibungswiderstände durch den Kühlkörper 5a, so daß eine gleichmäßige Aufteilung der Kühlströme auf die beiden Kühlkörper gewährleistet ist.

Die Gestaltung des Pumpenträgerkühlers ist so gewählt, daß dieser sowohl gemäß Fig. 3 in einer vertikalen Anordnung auf einem Deckel, beispielsweise Behälterdeckel eines Hydrauliktanks, montiert werden kann, als auch nach Fig. 4 in horizontaler Anordnung in Verbindung mit einem Fußmotor oder einem separat am Pumpenträger anzuflanschenden Fuß.

## Patentansprüche

1. Luftkühler für Hydraulikölpumpen, der in den Pumpenträger zur Anflanschung der Pumpe (7) an den Antriebsmotor (6) integriert ist,
mit einem auf der Antriebswelle (11) montierten Radiallüfter (10) mit axialer Ansaugkammer (13) und einem um diesen angeordneten Kühler, dadurch gekennzeichnet, daß der Kühler in mehrere, vorzugsweise zwei, getrennte, in Umfangsrichtung einen Abstand zueinander aufweisende, Kühlkörper (5,5a) aufgeteilt ist, zu denen eine entsprechende Anzahl getrennter-Kühlluftströme (1,1a) führen, und daß
die zu der Ansaugkammer führenden Ansaugöffnungen (3,3a) am Umfang versetzt zu den Kühlkörpern in dem durch den Abstand definierten Bereich angeordnet sind.

2. Luftkühler nach Anspruch 1, dadurch gekennzeichnet, daß die Kühlkörper (5,5a) hinsichtlich des zu kühlenden Hydraulikölstromes parallel geschaltet sind (Fig. 5).

3. Luftkühler nach Anspruch 1 oder 2, dadurch gekennzeichnet, daß die zwei Kühlkörper (5,5a) und die Ansaugöffnungen (3,3a) am Umfang auf jeweils einem Durchmesser gegenüberliegen, wobei der Durchmesser, auf dem die Kühlkörper liegen, im wesentlichen senkrecht auf dem Durchmesser steht, auf dem die Ansaugöffnungen liegen.

4. Luftkühler nach einem oder mehreren der vorstehenden Ansprüche 1 bis 3, dadurch gekennzeichnet, daß die durch die getrennten Luftströme gebildeten Druckkammern (1,1a) durch tangential außen am Lüfterrand anlaufende Nasen (2,2a) voneinander getrennt sind, die derart angeordnet und ausgebildet sind, daß die Kühlluft im wesentlichen senkrecht auf die Eintrittsfläche des zugeordneten Kühlkörpers (5,5a) auftrifft.

5. Luftkühler nach einem oder mehreren der vorstehenden Ansprüche, dadurch gekennzeichnet, daß der axiale Lufteintritt aus der Ansaugkammer (13) in den Radiallüfter (10) durch eine umlaufende, eingezogene Kante (4) trichterförmig ausgebildet ist.

## Claims

1. Air cooler for hydraulic oil pumps, which is integrated into the pump bracket for flanging the pump (7) to the drive motor (6), with a radial-flow fan (10) having an axial intake chamber (13) mounted on the drive shaft (11) and a cooler arranged around the same, characterized in that the cooler is subdivided into several, preferably two, separate, circumferentially based cooling bodies (5, 5a), to which lead a corresponding number of separate cooling air flows (1, 1a) and that the intake openings (3, 3a) leading to the intake chamber are circumferentially displaced to the cooling bodies in the area defined by the spacing.

2. Air cooler according to claim 1, characterized in that the cooling bodies (5, 5a) are connected in parallel with respect to the hydraulic oil flow to be cooled (Fig. 5).

3. Air cooler according to claim 1 or 2, characterized in that the two cooling bodies (5, 5a) and the intake openings (3, 3a) circumferentially face one another on in each case one diameter, in which the diameter on which the cooling bodies are located is substantially perpendicular to the diameter on which the intake openings are located.

4. Air cooler according to one or more of the preceding claims, characterized in that the pressure chambers (1, 1a) formed by the separate air flows are separated from one another by noses (2, 2a) running tangentially and externally onto the fan edge and which are so arranged and constructed that the cooling air substantially perpendicularly meets the entry face of the associated cooling body (5, 5a).

5. Air cooler according to one or more of the preceding claims, characterized in that the axial air entry from the intake chamber (13) into the radial-flow fan (10) is funnel-shaped through an all-round, drawn-in edge (4).

## Revendications

1. Dispositif de refroidissement par air pour pompes hydrauliques à huile, qui est intégré dans le support de pompe destiné au bridage de la pompe (7) sur le moteur d'entraînement (6),
comportant un ventilateur radial (10) monté sur l'arbre d'entraînement (11) doté d'une chambre d'aspiration axiale (13) et d'un radiateur disposé autour de celle-ci, caractérisé par le fait que le radiateur est subdivisé en plusieurs, de préférence deux, corps de refroidissement (5, 5a) séparés, présentant entre eux un écart dans le sens périphérique auxquels arrivent un nombre correspondants de courants (1, 1a) d'air de refroidissement séparés,
et que des orifices d'aspiration (3, 3a) conduisant à la chambre d'aspiration sont disposés de façon décalée par rapport aux corps de refroidissement sur la périphérie dans la zone définie par l'écart entre ces corps de refroidissement.

2. Dispositif de refroidissement par air selon la revendication 1, caractérisé par le fait que les corps de refroidissement (5, 5a) sont montés en parallèle par rapport au flux d'huile hydraulique qui doit être refroidi (figure 5).

3. Dispositif de refroidissement par air selon la revendication 1 ou 2, caractérisé par le fait que les deux corps de refroidissement (5, 5a) et les orifices d'aspiration (3, 3a) sont les uns et les autres disposés à la périphérie de façon diamétralement opposée, le diamètre sur lequel sont situés les corps de refroidissement étant sensiblement perpendiculaire au diamètre sur lequel sont situés les orifices d'aspiration.

4. Dispositif de refroidissement par air selon une ou plusieurs des revendications 1 à 3, caractérisé par le fait que les chambres de pression formées par les courants d'air séparés (1, 1a) sont séparées les unes des autres par des saillies qui s'approchent tangentiellement par l'extérieur du bord du ventilateur, et qui sont disposées et conformées de façon telle que l'air de refroidissement attaque sensiblement perpendiculairement la surface d'entrée du corps de refroidissement correspondant (5, 5a).

5. Dispositif de refroidissement par air selon l'une ou plusieurs des revendications précédentes, caractérisé par le fait que l'entrée d'air axiale, à la sortie de la chambre d'aspiration (13) et à l'entrée du ventilateur radial (10) est constituée par un bord (4) circulaire rentré vers l'intérieur en forme de trémie.
